# EUROPÄISCHE PATENTSCHRIFT

(11) **EP 0 413 238 B1**
(45) Veröffentlichungstag und Bekanntmachung des Hinweises auf die Patenterteilung: **19.10.1994**
(21) Anmeldenummer: 90115146.4
(22) Anmeldetag: 07.08.1990
(51) Int. Cl.: D06B 17/06

(54) **Dämpfer**
Steamer
Vaporiseur

(30) Priorität: 17.08.1989 DE 3927184
(43) Veröffentlichungstag der Anmeldung: 20.02.1991
(73) Patentinhaber: Babcock Textilmaschinen GmbH, 21209 Seevetal (DE)
(72) Erfinder: Tischbein, Claus, Dipl.-Ing., D-2110 Buchholz 4 (DE)
(74) Vertreter: Planker, Karl-Josef, Dipl.-Phys.

(56) Entgegenhaltungen:
- DE-A- 2 355 518
- DE-A- 3 613 638
- DE-A- 3 812 793
- FR-A- 1 513 148
- FR-A- 2 231 796
- FR-A- 2 314 286
- US-A- 3 074 261
- US-A- 3 492 838

## Beschreibung

Die Erfindung betrifft einen Dämpfer mit in Behandlungssektionen mit Umwälzung des Behandlungsmediums unterteiltem Behandlungsraum, durch den die Warenbahn bei der Behandlung in Hängeschleifen hindurchgeführt wird und bezieht sich insbesondere auf einen Dämpfer für das Dämpfen von Indanthren-Drucken auf 100% Viskose.

Dämpfer der vorstehend genannten Art werden in der Regel abhängig von dem verwendeten Farbstoff und dem Material der textilen Warenbahn ganz universell für die Anwendung von Sattdampf oder von überhitztem Dampf eingesetzt. Für die Einstellung der für die jeweilige Behandlung optimalen Bedingungen sind sie mit Mitteln zur Dampfführung und Dampfbefeuchtung und auch mit Heizregistern versehen, die in den einzelnen Sektionen des von der Warenbahn durchlaufenen Behandlungsraumes gezielt zum Einsatz kommen. Ausgenommen davon ist die Einlaufsektion, in der die Warenbahn von der Einzugstrommel aufgenommen und auf den Tragstäben der Transportkette abgelegt wird.

Die Praxis hat nun gezeigt, daß es gerade in dieser Sektion zu Beginn der Dämpfbehandlung bei bestimmten Farbstoffen bzw. Farbstoff-Warenbahnmaterial-Kombinationen zur Bildung von erheblicher exothermer Wärme kommt, die zu einer unerwünschten Überhitzung des Dampfes führt und den Dämpfprozeß mit der Fixierung des Farbstoffes ungünstig beinflußt.

Durch die Erfindung soll die Aufgabe gelöst werden, diese Nachteile zu vermeiden und insbesondere in Zonen mit dem Anfall exothermer Wärme eine Überhitzung des Sattdampfes zu verhindern.

Erfindungsgemäß wird dazu bei einem Dämpfer der eingangs genannten Art vorgeschlagen, die Einlaufsektion des Dämpfers in einen Bereich, in dem die Bildung der Warenbahnschleifen vorgenommen wird und in den die Einführung des gesamten gesättigten Frischdampfes für die Behandlung ohne gezielte Umwälzung des Dampfes erfolgt und in einen Bereich, in dem die Warenbahnschleifen auf den Tragstäben hängend bereits auf der Transportkette abgelegt sind und in dem eine Umwälzung des Frischdampfes erfolgt, sowie eine gezielte Dampfbefeuchtung vorgenommen wird, zu unterteilen.

Für die Befeuchtung des Dampfes sollen im nachgeschalteten Behandlungsbereich der Einlaufsektion zu beiden Seiten der Warenbahn Nebeldüsen angeordnet sein, durch die eine Dampfsättigung des durch die exotherme Wärme überhitzten Dampfes durch Bildung einer Vielzahl kleinster Kondensattröpfchen erfolgt. Um die Kontaktzeit der Nebeltröpfchen mit dem Dampf zu verlängern und dadurch den Wärmeaustausch zu verbessern, sollen die Nebeldüsen um etwa 45° nach unten oder oben weisend am Dämpfergehäuse angebracht sein. Die Zufuhr von Wasser zu den Nebeldüsen soll zweckmäßig in Abhängigkeit von der Temperatur im Einlauf des Dämpfers in der Nähe der Warenbahn durch Zu- oder Abschalten in einer Kaskade erfolgen.

Nach einem weiteren Merkmal der Erfindung soll die Zuführung des gesamten für die Dämpfbehandlung erforderlichen gesättigten Frischdampfes in der Einlaufsektion oberhalb der Einzugstrommel und dem Bereich der Schleifenbildung erfolgen. Der Dampf soll dann die Behandlung unter wiederholter Umwälzung im Gleichstrom zur Warenbahn durchströmen. Um den Gleichstrom zu unterstützen, kann am Boden der Auslaufsektion noch eine besondere Absaugung für einen Teil des Abdampfes vorgesehen sein.

An Hand der beiliegenden Darstellung eines Dämpfers nach der Erfindung soll diese nachfolgend noch näher erläutert werden.

Auf der Zeichnung ist der Dämpfer insgesamt, insbesondere dessen Behandlungsraum mit 10 bezeichnet. Er weist eine Einlaufsektion 11, eine je nach den betrieblichen Erfordernissen mehr oder weniger große Anzahl von normalen Behandlungssektionen 14 und eine Auslaufsektion 15 auf. In die Einlauf- und die Auslaufsektion wird die Warenbahn 20 in bekannter Weise durch einen Wareneinlauf 16 von unten eingeführt bzw. durch einen Warenauslauf 17 nach unten abgeführt, um weitgehendste Luftfreiheit im Behandlungsraum sicher zu stellen.

Gemäß der Erfindung ist nun die Einlaufsektion 11 in die Bereiche 12 und 13 aufgeteilt. Im Bereich 12 befinden sich die Einzugstrommel 18 für die Warenbahn 20, sowie die Mittel für die Schleifenbildung auf Tragstäben 19. In diesem Bereich ist auch die Zuführung 23 für den gesamten für die Behandlung erforderlichen gesättigten Frischdampf, wie man erkennen kann, oberhalb der Einzugstrommel 18 und dem Bereich der Schleifenbildung angeordnet, so daß die auflaufende Warenbahn beströmt wird. In dem Bereich 13, in dem die Warenbahn schon in Schleifen hängt, sind im Gehäuse beiderseits der Warenbahn Nebeldüsen 22 angebracht, durch die Kühlflüssigkeit in den Behandlungsraum in feinstverteilter Form eingebracht wird, um die insbesondere bei Beginn der Behandlung durch die Bildung exothermer Wärme eintretende Überhitzung des Dampfes aufzunehmen und diesen wieder in gesättigten Dampf zu überführen. In diesem Bereich erfolgt dann auch schon eine Umwälzung des Dampfes mittels Gebläsen 21 zur Vergleichmäßigung des Dampfzustandes in diesem gesamten Bereich, wie das ja auch in den nachfolgenden Normalsektionen 14 der Fall ist, wobei die Gebläse entweder so geschaltet sein können, daß sie auf beiden Seiten der Warenbahn gegeneinander blasen, oder daß je Sektion nur ein Gebläse läuft, die Seiten jedoch wechseln, so daß eine Konteranordnung entsteht, die die Gleichstromführung des Dampfes durch das Gehäuse unterstützt.

## Patentansprüche

1. Dämpfer mit in Behandlungssektionen mit Umwälzung des Behandlungsmediums unterteiltem Behandlungsraum, durch den die Warenbahn bei der Behandlung in Hängeschleifen hindurchgeführt wird, dadurch gekennzeichnet, daß die Einlaufsektion (11) des Dämpfers (10) in einen Bereich (12), in dem die Bildung der Warenbahnschleifen vorgenommen wird und in den die Einführung (23) des gesamten gesättigten Frischdampfes für die Behandlung ohne gezielte Umwälzung des Dampfes erfolgt und in einen Bereich (13), in dem die Warenbahnschleifen auf den Tragstäben (19) hängend bereits auf der Transportkette abgelegt sind und in dem eine Umwälzung des Frischdampfes erfolgt, sowie eine gezielte Dampfbefeuchtung vorgenommen wird, unterteilt ist.

2. Dämpfer nach Anspruch 1, dadurch gekennzeichnet, daß zur Dampfbefeuchtung im Behandlungsbereich (13) der Einlaufsektion (11) zu beiden Seiten der Warenbahn (20) Nebeldüsen (22) angeordnet sind.

3. Dämpfer nach Anspruch 2, dadurch gekennzeichnet, daß die Nebeldüsen (22) um etwa 45° nach unten oder oben weisend am Gehäuse des Dämpfers (10) angebracht sind.

4. Dämpfer nach einem der Ansprüche 1 bis 3, dadurch gekennzeichnet, daß die Regelung der Zufuhr von Wasser zu den Nebeldüsen (22) in Abhängigkeit von der Temperatur im Einlauf in der Nähe der Warenbahn durch Zu- oder Abschaltung in einer Kaskade erfolgt.

5. Dämpfer nach einem der Ansprüche 1 bis 4 dadurch gekennzeichnet, daß die Frischdampfzuführung (23) in der Einlaufsektion (11) in den Bereich (12) oberhalb der Einzugstrommel (18) und den Bereich der Schleifenbildung erfolgt.

6. Dämpfer nach einem der Ansprüche 1 bis 5, dadurch gekennzeichnet, daß am Boden der Auslaufsektion (15) eine Absaugung (25) für einen Teil des Abdampfes vorgesehen ist.

## Claims

1. Damping device having a treatment chamber divided into treatment sections for circulating the treatment medium, the fabric web being guided through said treatment chamber in suspended loops during the treatment, characterized in that the entry section (11) of the damping device (10) is divided into an area (12), in which the fabric web loops are formed and into which all of the saturated fresh steam for the treatment is introduced without controlled circulation of the steam, and into an area (13), in which the fabric web loops have already been deposited on the conveyor chain suspended from the support bars (19) and in which the fresh steam is circulated, and wherein a controlled steam moistening takes place.

2. Damping device as claimed in Claim 1, characterized in that for moistening in the treatment area (13) of the entry section (11) mist projectors (22) are arranged on both sides of the fabric web (20).

3. Damping device as claimed in Claim 2, characterized in that the mist projectors (22) are mounted to the housing of the damping device (10) at an angle of approx. 45° downwardly or upwardly.

4. Damping device as claimed in any one of Claims 1 to 3, characterized in that the supply of water to the mist projectors (22) is controlled on the basis of the temperature in the entry section in the vicinity of the fabric web by switching it on or off in a cascade fashion.

5. Damping device as claimed in any one of Claims 1 to 4, characterized in that the fresh steam supply point (23) is in the entry section (11) into the area (12) above the draw-in roll (18) and into the area of loop formation.

6. Damping device as claimed in any one of Claims 1 to 5, characterized in that suction means (25) for part of the exhaust steam are provided at the base of the discharge section (15).

## Revendications

1. Vaporiseur comportant une enceinte de traitement divisée en sections de traitement avec inversion du sens de circulation de l'agent de traitement, la bande de matière à traiter étant disposée en boucles suspendues dans cette enceinte et guidée pour défiler à travers celle-ci, caractérisé en ce que la section d'entrée (11) du vaporiseur (10) est divisée en une zone (12) où s'effectue la mise en boucles de la bande de matière et où est prévue l'introduction (23) de la totalité de la vapeur saturée nécessaire pour le traitement sans inversion organisée du sens de circulation de la vapeur, et en une zone (13) où les boucles de la bande de matière suspendues aux barres-supports (19) sont déposées sur la chaîne transporteuse et où l'on réalise une inversion du sens d'écoulement de la vapeur neuve, ainsi qu'une humidification appropriée de la vapeur.

2. Vaporiseur selon la revendication 1, caractérisé en ce qu'il comporte en regard des deux faces de la bande de matière (20) dans la zone de traitement (13) de la section d'entrée (11) des gicleurs de projection en brouillard (22) pour assurer l'humidification de la vapeur.

3. Vaporiseur selon la revendication 2, caractérisé en ce que les gicleurs de projection en brouillard (22) sont disposés contre l'enceinte du vaporiseur (10) avec une orientation d'environ 45° vers le bas ou vers le haut.

4. Vaporiseur selon l'une des revendications 1 à 3, caractérisé en ce que la régulation de l'arrivée de l'eau aux gicleurs de projection en brouillard (22) s'effectue en fonction de la température à l'entrée au voisinage de la bande de matière, en ouvrant ou en fermant le débit de ces gicleurs en cascade.

5. Vaporiseur selon l'une des revendications 1 à 4, caractérisé en ce que l'introduction de vapeur neuve (23) s'effectue dans la section d'entrée (11) dans la zone (12) située au-dessus du tambour-moteur (18) qui assure le mouvement d'entrée de la bande de matière et dans la zone où se forment les boucles de la bande.

6. Vaporiseur selon l'une des revendications 1 à 5, caractérisé en ce qu'un orifice d'aspiration (25) est prévu à l'endroit du fond de la section de sortie (15), pour une partie de la vapeur d'échappement.
